# FASCICULE DE BREVET EUROPEEN

(11) **EP 0 184 557 B1**
(45) Date de publication et mention de la délivrance du brevet: **13.06.1990**
(21) Numéro de dépôt: 85810572.9
(22) Date de dépôt: 03.12.1985
(51) Int. Cl.: B02C 18/18

(54) **Déchiqueteur à arbres rotatifs**
Shredder mit rotierenden Achsen
Shredder with rotating shafts

(30) Priorité: 04.12.1984 FR 8418584
(43) Date de publication de la demande: 11.06.1986
(73) Titulaire: Société Industrielle de la Doux S.A., CH-2123 Saint-Sulpice (CH)
(72) Inventeur: Bubani, Guelfo, CH-1110 Morges (CH)
(74) Mandataire: Nithardt, Roland

(56) Documents cités:
- EP-A- 0 093 223
- FR-A- 2 257 346
- GB-A- 254 576
- GB-A- 394 430
- GB-A- 1 558 423

## Description

La présente invention concerne un déchiqueteur à arbres rotatifs, comportant plusieurs anneaux de coupe montés parallèlement entre eux sur chaque arbre et séparés par des entretoises (FR-A-2257346).

Pour éliminer des déchets solides, notamment par incinération, il est souvent nécessaire de réduire leurs dimensions en les déchiquetant, afin d'obtenir des fragments d'une granulométrie appropriée. A cet effet, on utilise des appareils appelés déchiqueteurs, dans lesquels les matériaux à traiter passent entre deux arbres parallèles pourvus d'anneaux de déchiquetage tournant en sens opposé de manière à broyer et lacérer ces déchets.

Dans les déchiqueteurs connus, les anneaux de coupe ou de déchiquetage sont constitués par des pièces intégrales de forme annulaire, montées sur les arbres d'entraînement, parallèlement entre elles et séparées par des entretoises.

Ce mode de construction traditionnel présente un inconvénient majeur, dû au fait que le remplacement d'un des anneaux de coupe nécessite le démontage complet du déchiqueteur. En effet, si un anneau de coupe central est détérioré, toute l'installation doit être mise au repos, le déchiqueteur doit être retiré et tous les anneaux de coupe, même en bon état, disposés d'un côté de l'anneau détérioré doivent être retirés de l'arbre pour permettre le remplacement de l'anneau endommagé.

La présente invention se propose de pallier cet inconvénient en réalisant un déchiqueteur tel que mentionné ci-dessus, dans lequel le remplacement d'un quelconque anneau de coupe peut être effectué très facilement sans nécessiter le démontage complet de l'installation.

Dans ce but, le déchiqueteur selon l'invention est caractérisé en ce que les anneaux de coupe sont constitués par au moins deux éléments assemblés par des organes de clavetage.

Selon un mode de réalisation particulièrement avantageux, les organes de clavetage comportent deux clavettes tangentielles identiques, dont la surface intérieure forme une rampe de clavetage et dont la surface extérieure présente la forme d'un dièdre à angle rentrant.

Les éléments d'anneaux comportent de préférence chacun, le long de leur bord de jonction, un évidement de section sensiblement trapézoïdale, agencé de telle manière que lorsque les éléments d'anneaux soit juxtaposés, les évidements sont adjacents et forment une cavité limitée par des surfaces complémentaires aux surfaces extérieures de clavettes engagées dans cette cavité.

La cavité est de préférence traversante et est obturée de chaque côté par un flasque de protection.

Selon un mode de réalisation préféré, les entretoises sont constituées par au moins deux segments annulaires soudés entre eux.

Selon un mode de réalisation préféré, chaque anneau de coupe est constitué de deux segments de forme identique.

La présente invention sera mieux comprise en référence à la description d'un exemple de réalisation et du dessin annexé, dans lequel:
La figure 1 représente une vue partielle en élévation d'un anneau de coupe monté sur un arbre rotatif d'un déchiqueteur, et
La figure 2 représente une vue partielle en coupe axiale de l'anneau de coupe de la fig. 1 selon la ligne 1-1.

En référence aux figures, le déchiqueteur selon l'invention comporte un arbre central 10 ayant une surface périphérique 11 cannelée, qui entraîne une série d'anneaux de coupe 12 montés parallèlement entre eux et séparés par des entretoises 13. Ces anneaux de coupe ont une forme annulaire et présentent, à leur périphérie, une série de dents 14 destinées à broyer et déchiqueter les déchets introduits dans le déchiqueteur. Leur surface intérieure 15 présente une forme cannelée qui est adaptée à celle de la surface périphérique de l'arbre 10 de manière à assurer une liaison d'entraînement entre l'arbre d'une part, les anneaux de coupe ainsi que les entretoises d'autre part.

Pour faciliter la mise en place et le remplacement des anneaux de coupe 12, l'invention propose de réaliser ces anneaux de coupe en deux segments 12a et 12b juxtaposés le long de leurs bords de jonction 16 et 17. La liaison entre les deux éléments d'anneaux de coupe s'effectue au moyen d'organes de clavetage 18 qui seront décrits plus en détail ci-dessous. Les organes de clavetage 18 sont constitués par deux clavettes tangentielles 19 et 20 identiques, disposées en appui l'une contre l'autre le long de leur surface intérieure, formant une rampe de clavetage dont la pente est comprise entre 1 et 10% et, de préférence, voisine de 3%. La surface extérieure de ces clavettes présente la forme d'un dièdre 21 à angle rentrant. Chacun des éléments 12a et 12b des anneaux de coupe 12 comporte, le long du bord de jonction 16 ou 17, un évidement 22 de section sensiblement trapézoïdale, qui est agencé de telle manière que lorsque les éléments 12a et 12b sont juxtaposés, ces évidements 22 sont adjacents et forment une cavité 23 dans laquelle sont logées les clavettes 19 et 20, de telle manière que leurs surfaces extérieures en forme de dièdre 21 prennent appui sur les surfaces de forme complémentaire de la cavité 23.

Les rampes de clavetage des clavettes tangentielles permettent d'assurer un verrouillage en position des éléments 12a et 12b des anneaux de coupe 12. L'existence des surfaces extérieures en forme de dièdre et le couplage de ces surfaces avec les surfaces de forme complémentaire de la cavité 23 permettent d'assurer un serrage tangentiel des éléments d'anneaux de coupe l'un contre l'autre le long des bords de jonction.

Les entretoises 13 sont avantageusement constituées par deux manchons semicylindriques 13a et 13b assemblés le long de bords de jonction 24 et soudées ou reliées par des vis le long d'une zone 25 commune à leurs bords de jonction 24 et leurs surfaces périphériques.

Deux flasques de protection 26 et 27 de section circulaire obturent la cavité 23 de part et d'autre des deux clavettes tangentielles 20 et 21.

En cas de détérioration d'un élément d'anneau de coupe, le démontage et le remplacement de cet élément peuvent s'effectuer d'une manière simple décrite ci-dessous. L'opérateur commence par fraiser les deux soudures 25 diamétralement opposées qui maintiennent ensemble les deux segments 13a et 13b des deux entretoises disposées de part et d'autre de l'anneau à emplacer. Après retrait de ces entretoises, les flasques de protection, puis les clavettes tangentielles peuvent être aiséments retirés, ce qui libère complètement les deux segments de l'anneau de coupe. Le remplacement de l'un ou des deux segments peut être effectué et les différentes éléments de blocage sont remis dans l'ordre inverse.

La présente invention n'est pas limitée aux formes de réalisations décrites, mais peut subir différentes modifications et se présenter sous différentes variantes évidentes pour l'homme de l'art. En particulier, on pourrait imaginer de réaliser des anneaux de coupe et des entretoises en un nombre de segments supérieur à deux. En outre, les flasques de protection constituent une sécurité complémentaire qui n'est pas absolument indispensable au bon fonctionnement du système.

Enfin, ces anneaux, et notamment leur mode d'assemblage, pourraient être utilisés pour d'autres applications et dans des domaines autres que celui des déchiqueteurs.

Par rapport aux déchiqueteurs connus comportant des anneaux de coupes formés de plusieurs segments assemblés entre eux, notamment au moyen de vis selon le FR-A-2 257 346, les avantages d'un déchiqueteur selon l'invention résident dans une plus grande robustesse des éléments d'anneaux et de leurs organes d'assemblage, une grande sécurité à l'égard d'un desserrage de ces organes d'assemblage pendant le fonctionnement, ainsi qu'une meilleur protection des assemblages contre les salissures.

## Revendications

1. Déchiqueteur à arbres rotatifs, comportant plusieurs anneaux de coupe (12) montés parallèlement entre eux sur chaque arbre (10) et séparés par des entretoises (13), caractérisé en ce que les anneaux de coupe (12) sont constitués par au moins deux éléments (12a, 12b) assemblés par des organes de clavetage.

2. Déchiqueteur selon la revendication 1, caractérisé en ce que les organes de clavetage comportent deux clavettes tangentielles (19, 20) identiques, dont la surface intérieure forme une rampe de clavetage et dont la surface extérieure présente la forme d'un dièdre (21) à angle rentrant.

3. Déchiqueteur selon la revendication 2, caractérisé en ce que les éléments d'anneaux (12a, 12b) comportent chacun, le long de leurs bords de jonction (16), un évidement (22) de section sensiblement trapézoïdale, agencé de telle manière que lorsque les éléments d'anneaux (12a, 12b) sont juxtaposés, les évidements (22) sont adjacents et forment une cavité (23) limitée par des surfaces complémentaires aux surfaces extérieures des clavettes (19, 20) engagées dans cette cavité.

4. Déchiqueteur selon la revendication 3, caractérisé en ce que la cavité (23) est traversante et est obturée de chaque côté par un flasque de protection (26, 27).

5. Déchiqueteur selon la revendication 1, caractérisé en ce que les entretoises (13) sont constituées par au moins deux segments (13a, 13b) annulaires soudés entre eux.

6. Déchiqueteur selon la revendication 3, caractérisé en ce que chaque anneau de coupe (12) est constitué par deux segments (12a, 12b) de forme identique.

## Patentansprüche

1. Shredder mit rotierenden Achsen, bestehend aus mehreren Schneidringen (12), die auf jeder Achse (10) parallel zueinander angeordnet und durch Zwischenstücke (13) getrennt sind, dadurch gekennzeichnet, daß die Schneidringe (12) aus mindestens zwei Teilen (12a, 12b) bestehen, die durch Keilverbindungen zusammengehalten werden.

2. Shredder gemäß Anspruch 1, dadurch gekennzeichnet, daß die Keilverbindungen aus zwei identischen tangentialen Keilen (19, 20) bestehen, bei denen die innere Fläche eine Abschrägung für die Verkeilung bildent und die aüßere Fläche die Form eines Flächenwinkels mit einspringendem Winkel aufweist.

3. Shredder gemäß Anspruch 2, dadurch gekennzeichnet, daß jeder Teil der Schneidringe (12a, 12b) entlang ihrer Verbindungsränder (16) eine Aussparung (22) mit einem im wesentlichen trapezförmigen Querschnitt besitzt, die derart eingerichtet ist, daß wenn die Teile der Schneidringe (12a, 12b) nebeneinander angeordnet sind, die Aussparungen (22) aneinander anliegen und einen Hohlraum (23) bilden, der durch ergänzende Flächen zu den äußeren Flächen der Keile (19, 20), die in diesem Hohlraum eingeführt sind, begrenzt wird.

4. Shredder gemäß Anspruch 3, dadurch gekennzeichnet, daß der Hohlraum (23) durchgehend und auf jeder Seite durch ein Schutzschild (26, 27) verschlossen ist.

5. Shredder gemäß Anspruch 1, dadurch gekennzeichnet, daß die Zwischenstücke aus mindestens zwei ringförmigen Segmenten (13a, 13b), die miteinander verschweißt sind, bestehen.

6. Shredder gemäß Anspruch 3, dadurch gekennzeichnet, daß jeder Schneidring (12) aus zwei Segmenten von identischer Formgebung besteht.

## Claims

1. Shredder with rotating shafts, comprising several cutting rings (12) mounted parallel to each other on each shaft (10) and separated by spacers (13), characterised in that the cutting rings (12) comprise at least two elements (12a, 12b) assembled by cottering means.

2. Shredder according to claim 1, characterised in that the cottering means comprise two identical tangential cotters (19, 20) whose interior surface forms a cottering ramp and whose exterior surface has the shape of a dihedral (21) with a reentering angle.

3. Shredder according to claim 2, characterised in that the ring elements (12a, 12b) each comprise along their junction edges (16), a recess (22) of substantially trapezoidal cross-section, designed so that when the ring elements (12a, 12b) are juxtaposed, the recesses (22) are adjacent, and form a cavity (23) which is delimited by the surfaces complementary to the exterior faces of the cotters (19, 20) engaged in this cavity.

4. Shredder according to claim 3, characterised in that the cavity (23) crosses the ring and is blocked at each end by a protection flange (26, 27).

5. Shredder according to claim 1, characterised in that the spacers (13) comprise at least two annular segments (13a, 13b) soldered to each other.

6. Shredder according to claim 3, characterised in that each cutting ring (12) comprises two elements (12a, 12b) of identical shape.
